# EUROPÄISCHE PATENTANMELDUNG

(11) **EP 4 699 891 A1**
(43) Veröffentlichungstag der Anmeldung: **25.02.2026**
(21) Anmeldenummer: 24195229.0
(22) Anmeldetag: 19.08.2024
(51) Int. Cl.: B61L 15/00, B61B 1/02, B61L 25/04

(54) **EMPFANGSVORRICHTUNG, SENDEVORRICHTUNG, SYSTEM UND VERFAHREN ZUM FREIGEBEN ODER/UND ÖFFNEN ODER/UND SCHLIESSEN VON BAHNSTEIGTÜREN**

(71) Anmelder: Siemens Mobility Austria GmbH, 1210 Wien (AT)
(72) Erfinder: Die Erfindernennung liegt noch nicht vor
(74) Vertreter: Siemens Patent Attorneys

(57) **Zusammenfassung**

Die Erfindung betrifft ein System mit einer Sendevorrichtung (17) zum Senden eines Zugtürparameters aufweisend
- eine Schalteinheit (10, 11, 14) ausgebildet zum Abgreifen des Zugtürparameters, und
- eine mit der Schalteinheit verbundenen RFID-Transponder-Sensoreinheit (15), ausgebildet zum Übertragen des Zugtürparameters an mindestens einen RFID-Transponder (2), und
- den RFID-Transponder, ausgebildet zum Speichern und Senden des Zugtürparameters, und eine Empfangsvorrichtung (18) zum Empfangen eines Zugtürparameters aufweisend
- mindestens eine RFID-Antenne (3), ausgebildet zum Empfangen des Zugtürparameters,
- eine RFID-Leseeinheit (4) ausgebildet zum Lesen des Zugtürparameters und Weiterleitung des Zugtürparameters an eine speicherprogrammierbare Steuerungseinheit (5),
- die speicherprogrammierbare Steuerungseinheit umfassend eine Verarbeitungslogik zur Plausibilitätsprüfung des Zugtürparameters und ausgebildet zum Weiterleiten des plausiblitätsgeprüften Zugtürparameters an eine Bahnsteigtür-Steuereinheit (7), welche zum Ausgeben von einem Steuersignal zum Öffnen oder Schließen der Bahnsteigtür (8) ausgebildet ist.

## Beschreibung

Mit der zunehmenden Einführung von fahrerlosen U-Bahnen werden Bahnsteigtüren an den Stationen errichtet. Die Züge öffnen bei einem Stationshalt die Zugtüren und Bahnsteigtüren, um den Fahrgastwechsel zu ermöglichen. Eine Bestandsgeneration von Zügen in U-Bahn-Netzen verfügen mancherorts nur über eine unidirektionale Kommunikationseinrichtung von der Strecke an den Zug und damit kann ohne Zusatzausrüstung die Information zur Türöffnung nicht übertragen.

Für Nachrüstungen von Zügen gibt es aufwändige funkbasierte Zusatzsysteme, die in Zügen eingebaut und streckenseitig eingerichtet werden können, um Steuerungsfunktionen zu ermöglichen. Nachteilig an den bestehenden Lösungen sind die hohen Kosten pro Zug und das Gewicht, der am Zug zu verbauenden Komponenten sowie der Eingriff in die bestehende zugseitige Logik.

Die vorliegende Erfindung beschäftigt sich mit dem Problem, wie einfach und sicher ein System mit einem Rückkanal für die Kommunikation zur Türöffnung bereitgestellt werden kann.

Es ist Aufgabe der Erfindung, eine Sendevorrichtung, eine Empfangsvorrichtung, ein System und ein Verfahren anzugeben, welche eine Nachrüstung von (U-)Bahnstrecken für eine fahrerlose (U-)Bahn einfach, sicher und mit geringem Einfluss auf das Gewicht der U-Bahn bzw. den Zug zu ermöglichen.

*Unabhängig vom grammatikalischen Geschlecht eines bestimmten Begriffes sind Personen mit männlicher, weiblicher oder anderer Geschlechteridentität mit umfasst.*

Die Aufgabe wird erfindungsgemäß gelöst durch eine Sendevorrichtung nach Anspruch 1, eine Empfangsvorrichtung nach Anspruch 4, ein System nach Anspruch 5 und ein Verfahren nach Anspruch 6.

Die Erfindung betrifft eine Sendevorrichtung zum Senden eines Zugtürparameters aufweisend eine Schalteinheit, welche zum Abgreifen des Zugtürparameters ausgebildet ist. Die Sendevorrichtung weist ferner eine mit der Schalteinheit verbundenen RFID-Transponder-Sensoreinheit auf, welche zum Übertragen des Zugtürparameters an mindestens einen RFID-Transponder ausgebildet ist. Die Sendevorrichtung weist ferner den RFID-Transponder auf, welcher zum Speichern und Senden des Zugtürparameters ausgebildet ist.

Die Erfindung kann insbesondere im Bereich von fahrerlosen U-Bahnen angewendet werden. Ferner kann die Erfindung auch bei anderen Bahnen angewendet werden, beispielsweise bei Regional- oder Fernzügen.

Die Abkürzung RFID bezeichnet eine Technologie zur Identifizierung mit Hilfe elektromagnetischer Wellen. Dabei wird ein Sender-Empfänger-System verwendet, welches in dieser Erfindung eine Sendevorrichtung und eine Lesevorrichtung umfasst. Die Technologie ist insbesondere zum automatischen und berührungslosen Identifizieren und Lokalisieren ausgelegt.

Das RFID-System besteht aus einem RFID-Transponder, der sich am oder im Gegenstand (hier: Zug) befindet und einen kennzeichnenden Code enthält, sowie einem RFID-Leseeinheit mit einer RFID-Antenne zum Auslesen dieser Kennung. Die Kopplung geschieht insbesondere durch von der RFID-Leseeinheit bzw. der RFID-Antenne erzeugte magnetische Wechselfelder durch hochfrequente Radiowellen. Damit werden Daten übertragen und ggf. kann auch der Transponder mit Energie versorgt werden. Die RFID-Leseeinheit kann eine Software umfassen, die den eigentlichen Leseprozess steuert, und eine RFID-Middleware mit Schnittstellen zu weiteren EDV-Systemen.

Der Zugtürparameter kann bevorzugt einen Schaltzustand der Zugtür umfassen. Der Zugtürparameter kann, insbesondere zusätzlich, einen individuellen zugspezifischen Zugparameter umfassen. Der individuelle zugspezifische Zugparameter kann eine Zugnummer sein. Der Zugtürparameter kann, insbesondere zusätzlich, mehrere individuelle zugspezifische Zugparameter umfassen. Die Sendevorrichtung kann zum Senden von einer Mehrzahl von Zugtürparametern ausgebildet sein. Es kann von der Sendevorrichtung ein Zugtürparameter oder eine Mehrzahl von Zugtürparametern gesendet werden.

Der RFID-Transponder kann zum veränderbaren oder unveränderbaren Speichern des Zugtürparameters ausgebildet sein.

Gemäß einem Aspekt der Erfindung ist der RFID-Transponder semiaktiv oder passiv ausgebildet.

Gemäß einem Aspekt der Erfindung weist der RFID-Transponder eine Übertragungsfrequenz von 860 bis 870 MHz auf.

Die Erfindung betrifft ferner eine Empfangsvorrichtung zum Empfangen eines Zugtürparameters aufweisend mindestens eine RFID-Antenne, ausgebildet zum Empfangen des Zugtürparameters. Die Empfangsvorrichtung weist ferner eine RFID-Leseeinheit, ausgebildet zum Lesen des Zugtürparameters und Weiterleitung des Zugtürparameters an eine speicherprogrammierbare Steuerungseinheit, auf. Die Empfangsvorrichtung weist ferner die speicherprogrammierbare Steuerungseinheit auf, welche eine Verarbeitungslogik zur Plausibilitätsprüfung des Zugtürparameters umfasst und welche zum Weiterleiten des plausiblitätsgeprüften Zugtürparameters an eine Bahnsteigtür-Steuereinheit ausgebildet ist. Die Bahnsteigtür-Steuereinheit ist zum Ausgeben von einem Steuersignal zum Öffnen oder Schließen der Bahnsteigtür ausgebildet.

Die Erfindung betrifft ferner ein System umfassend eine erfindungsgemäße Sendevorrichtung und eine erfindungsgemäße Empfangsvorrichtung.

Das System zeichnet sich dadurch aus, dass es zugseitig nur eine Einrichtung zum Signalabgriff der Fahrerbedienung benötigt, nämlich des Schaltzustands. Ferner können kommerziell verfügbare RFID-Komponenten verwendet werden, die diesen Abgriff an eine RFID-Antenne oder mehrere RFID-Antennen an der Strecke an eine weiterverarbeitende Rechnerlösung, insbesondere eine speicherprogrammierbare Steuerungseinheit, zuführen, die dann nach Auswertung die Kommandos bzw. Steuerbefehle an die Türsteuerung der Bahnsteigtür schickt bzw. wodurch eine Freigabe oder ein Öffnen der Bahnsteigtür bewirkt wird.

Das System besteht aus zugseitigen und streckenseitigen Komponenten: zugseitig werden RFID-Transponder (auch: RFID-Tags) verbaut, die zwei Schaltzustände über die Luftschnittstelle übertragen können. Die Schaltzustände werden von den durch den Fahrer kommandierten Befehlen "Freigabe" (F) und "Öffnung" (Ö), die bei einem Stationshalt zur zugseitigen Türöffnung gegeben werden, abgegriffen und übernommen.

Diese Information bzw. der Zugtürparameter kann kontinuierlich an die im Gleisbett befindliche RFID-Antenne übertragen und weiter an die RFID-Leseeinheit geleitet werden. Die RFID-Leseeinheit kann die Informationen bzw. den Zugtürparameter über eine Datenschnittstelle an eine speicherprogrammierbare Steuerungseinheit (SPS) senden, in der eine Verarbeitungslogik die Plausibilität der empfangenen Daten, insbesondere des Zugtürparameters, prüft. Bei ordnungsgemäßem Empfang der Daten bzw. des Zugtürparameters und einer anstehenden Freigabe oder Öffnung kann diese Information an den Bahnsteigtürcontroller bzw. Bahnsteigtür-Steuereinheit über eine Schnittstelle weitergegeben werden, der seinerseits die Bahnsteigtüren öffnet.

Die Datenerfassung wird erst bei der Einfahrt eines Zugs in die Station gestartet: das Stellwerk meldet auf Grund der Gleisbelegung des Stationsgleises die Einfahrt des Zugs an die speicherprogrammierbare Steuerungseinheit. Die speicherprogrammierbare Steuerungseinheit schaltet damit die RFID-Leseeinheit in einen Betriebszustand, sodass Daten, insbesondere der Zugtürparameter, empfangen werden können. Befindet sich der Zug im Bereich der Halteposition beginnt die Kommunikation mit den RFID-Tags bzw. den RFID-Transpondern und läuft für die gesamte Haltezeit weiter. Die vom Fahrer ausgelöste Information bzw. der vom Fahrer ausgelöste Schaltzustand wird über Schalteinrichtungen bzw. über eine Schalteinheit abgegriffen, den RFID-Tags bzw. dem RFID-Transponder zugeführt und in Echtzeit permanent übertragen, sodass Schaltzustandsänderungen sofort erfasst werden. Die speicherprogrammierbare Steuerungseinheit prüft permanent die Plausibilität der Daten bzw. des Zugtürparameters auf Konsistenz. Um dem Fall der Datenpufferung und damit der Verarbeitung veralteter Daten bzw. veralteter Zugtürparameter vorzubeugen, werden speicherprogrammierbare Steuerungseinheit und RFID-Leseeinheit zeitsynchronisiert und nur Telegramme, die einen plausiblen Zeitstempel tragen, werden verarbeitet. Bei gültigen und plausiblen Daten bzw. Zugtürparameter wird in Abhängigkeit des Schaltzustandes diese Information an den Bahnsteigtür-Controller bzw. die Bahnsteigtür-Steuereinheit weitergegeben. Am Ende der Fahrgastwechselzeit wird, ausgelöst durch den Schließbefehl des Fahrers die Öffnungs- und Freigabeinformation zurückgenommen, sodass die speicherprogrammierbare Steuerungseinheit in Richtung Bahnsteigtür-Controller bzw. -Steuereinheit wieder den Grundzustand ausgibt und damit auch die Bahnsteigtüren geschlossen werden.

Das System kann mit entsprechender Sicherheitstechnik für Bahnanwendungen gebaut werden: Die speicherprogrammierbare Steuerungseinheit wertet drähtige antivalente Eingangsmeldungen vom Stellwerk aus und gibt Kommandos, insbesondere basierend auf dem Zugtürparameter, in drähtiger antivalenter Form an den Bahnsteigtürcontroller bzw. - Bahnsteigtür-Steuereinheit weiter.

Um die Robustheit des Systems zu erhöhen, können Komponenten, z.B. RFID-Transponder oder/und RFID-Antenne, redundant eingesetzt werden. Jedes Zugende kann mit beispielsweise je 4 Tags bzw. RFID-Transpondern ausgestattet werden, um bei Kommunikationsverlust zu einzelnen Tags bzw. RFID-Transpondern die Funktion zu erhalten. Jeder Tag bzw. jeder RFID-Transponder kann individuelle zugspezifische Parameter tragen, um eine eindeutige Zuordnung zum Zug (über die Zugnummer) zur Fahrerstandseite und Öffnungsseite zu unterstützen. Die insbesondere im Gleisbett vorhandenen RFID-Antennen können ebenfalls redundant ausgeführt sein, um bei Ausfall (Kabelbruch) weiterhin betriebsfähig zu bleiben.

Durch eine komplexe Verarbeitungsalgorithmik kann das System basierend auf minimalen Eingangsdaten (zugseitig Freigabe bzw. Öffnung) und landseitig vom Stellwerk der Gleisbelegung vorteilhaft selbständig die erforderlichen Kommandos aus dem Zugtürparameter ableiten und an die Türsteuerung bzw. Bahnsteigtür-Steuereinheit weitergeben.

Die Erfindung betrifft ferner ein Verfahren zum Freigeben oder/und Öffnen oder/und Schließen von Bahnsteigtüren aufweisend die Schritte des Abgreifens, des Übertragens, des Sendens, des Empfangens des Zugtürparameters, des Lesens, des ersten Weiterleitens, des Prüfens, des zweiten Weiterleitens und der Freigabe oder/und des Öffnens oder/und des Schließens auf.

Im Schritt des Abgreifens wird ein Zugtürparameter mittels einer Schalteinheit abgegriffen, wobei der Zugtürparameter einen Schaltzustand in Bezug zu einem Öffnungszustand der Zugtür umfasst.

Im Schritt des Übertragens wird der Zugtürparameter mittels eines mit der Schalteinheit verbundenen RFID-Transponder-Sensoranschlusses an mindestens einen RFID-Transponder übertragen.

Im Schritt des Sendens wird der Zugtürparameter mittels des Transponders an mindestens eine RFID-Antenne gesendet.

Im Schritt des Empfangens wird der Zugtürparameter mittels der RFID-Antenne empfangen.

Im Schritt des Lesens wird der Zugtürparameter mittels einer RFID-Leseeinheit gelesen und im Schritt des ersten Weiterleitens wird der Zugtürparameter an eine speicherprogrammierbare Steuerungseinheit weitergeleitet.

Im Schritt des Prüfens wird der Zugtürparameter auf Plausibilität mittels einer von der speicherprogrammierbaren Steuerung umfassten Verarbeitungslogik geprüft.

Bei plausiblem Zugtürparameter wird im Schritt des zweiten Weiterleitens der Zugtürparameter an eine Bahnsteigtür-Steuereinheit weitergeleitet.

Im Schritt der Freigabe oder/und des Öffnens oder/und des Schließens der Bahnsteigtür wird die Bahnsteigtür basierend auf dem Zugtürparameter freigegeben oder/und geöffnet oder/und geschlossen. Bevorzugt wird im Schritt der Freigabe oder des Öffnens oder des Schließens der Bahnsteigtür die Bahnsteigtür basierend auf dem Zugtürparameter freigegeben oder geöffnet oder geschlossen. Insbesondere kann im Schritt der Freigabe die Bahnsteigtür basierend auf dem Zugtürparameter freigegeben werden. Insbesondere kann im Schritt des Öffnens die Bahnsteigtür basierend auf dem Zugtürparameter geöffnet werden. Insbesondere kann im Schritt des Schließens die Bahnsteigtür basierend auf dem Zugtürparameter geschlossen werden.

Gemäß einem Aspekt der Erfindung weist das Verfahren ferner die Schritte des Empfangens eines Einfahrtsignals und des Schaltens auf. Im Schritt des Empfangens wird ein Einfahrtsignal eines Zuges mittels der speicherprogrammierbaren Steuerung empfangen, wobei das Einfahrtssignal insbesondere von einem Stellwerk ausgesendet wurde. Ausgelöst durch das empfangene Einfahrtssignal, wird im Schritt des Schaltens die RFID-Leseeinheit in einen empfangsbereiten Betriebszustand mittels der speicherprogrammierbaren Steuerung geschaltet.

Gemäß einem Aspekt der Erfindung weist das Verfahren ferner den Schritt der kontinuierlichen Kommunikation des mindestens einen RFID-Transponders mit der mindestens einen RFID-Antenne auf, sobald sich ein Zug im Haltebereich befindet.

Gemäß einem Aspekt der Erfindung prüft die Plausibilitätsprüfung die kontinuierlich empfangenen Zugtürparameter auf Konsistenz.

Die Plausibilitätsprüfung kann auch die topologische Sicht miteinschließen: eine Freigabe-Öffnung zur Bahnsteig-abgewandten Seite kann bevorzugt zu keiner Öffnung der Bahnsteigtüren führen. Dazu kann insbesondere die richtungsbezogene Öffnungsinformation mit der zugspezifischen Information verglichen werden, beispielsweise wie der Zug physisch am Gleis steht (wo ist der Fahrerstand 1 und wo ist der Fahrerstand 2), wo die erwartete Plattform-Seite ist und ob die Freigabe oder Öffnung auch für diese Seite gegeben ist.

Um eine Plausibilitätsprüfung durchführen zu können, ist eine Mindestanzahl an meldenden Tags bzw. RFID-Transpondern notwendig, deren Information, insbesondere der Zugtürparameter, gegeneinander verglichen wird. Der Vergleich kann vorzugsweise von beiden Wagenenden erfolgen, um sicherzustellen, dass der Zug vollständig in der Station steht. Melden sich Tags bzw. RFID-Transponder nur von einem Wagenende, müssen sich mindestens 2 der für die freigebende bzw. öffnende Seite melden. Meldet sich von jedem Wagenende ein Tag bzw. RFID-Transponder, muss nur 1 Tag bzw. RFID-Transponder für die freigebende bzw. öffnende Seite vorhanden sein.

Ferner kann ein Schritt der Zugidentifizierung vom Verfahren umfasst sein. Der Zug kann durch seine Zugnummer identifiziert werden. Die Zugnummer kann als individueller zugspezifischer Parameter vom Zugtürparameter umfasst sein. Auf Basis einer Mehrheitsentscheidung kann der Zug identifiziert werden und nur dessen Informationen, insbesondere der Zugtürparameter oder die Mehrzahl von Zugtürparametern, können für diesen Stationshalt als gültig erachtet werden. Die Mehrheitsentscheidung kann basierend auf dem Vergleich der Anzahl der Telegramme aufweisend eine erste Zugnummer und aufweisend eine zweite Zugnummer getroffen werden. Es können insbesondere mehr Telegramme vom Zug, beispielsweise mit der ersten Zugnummer, auf dem betreffenden Gleis umfassend die zu steuernden Bahnsteigtüren empfangen werden als Telegramme von einem anderen Zug, beispielsweise mit der zweiten Zugnummer, auf dem Nebengleis.

Vorteilhaft kann das Übersprechen zwischen insbesondere benachbarten Gleisen, wenn beide durch Züge belegt sind, verhindert werden.

Gemäß einem Aspekt der Erfindung sind die speicherprogrammierbare Steuerungseinheit und die RFID-Leseeinheit zeitsynchronisiert.

Gemäß einem Aspekt der Erfindung verarbeitet die speicherprogrammierbare Steuerungseinheit nur Zugtürparameter mit einem plausiblen Zeitstempel.

Gemäß einem Aspekt der Erfindung wird nur ein gültiger und plausibler Zugtürparameter von der speicherprogrammierbaren Steuerung an die Bahnsteigtür-Steuereinheit weitergegeben.

Gemäß einem Aspekt der Erfindung umfasst der Zugtürparameter den Schaltzustand des Freigebens einer Zugtür oder/und des Öffnens einer Zugtür.

Gemäß einem Aspekt der Erfindung umfasst der Zugtürparameter ferner einen individuellen zugspezifischen Zugparameter.

Gemäß einem Aspekt der Erfindung wird, ausgelöst durch einen Schließbefehl an die Zugtür, die Öffnungs- und Freigabeinformation zurückgenommen, so dass die speicherprogrammierbare Steuerungseinheit den Grundzustand an die Bahnsteigtür-Steuereinheit ausgibt, so dass die Bahnsteigtüren geschlossen werden.

Nachfolgend werden Ausführungsbeispiele der Erfindung anhand von Zeichnungen näher erläutert. Hierbei zeigt:
FIG 1 schematisch eine Darstellung eines Zugs mit dem erfindungsgemäßen System in einer ersten Ausführungsform;
FIG 2 schematisch eine Darstellung eines Zugs mit dem erfindungsgemäßen System in einer zweiten Ausführungsform;
FIG 3 schematisch eine Darstellung eines Zugs mit dem erfindungsgemäßen System in einer dritten Ausführungsform; und
FIG 4 schematisch eine Darstellung des erfindungsgemäßen Verfahrens.

Die Fig. 1 bis 3 zeigen beispielhafte Ausführungen eines erfindungsgemäßen Systems umfassend eine Sendevorrichtung 17 und eine Empfangsvorrichtung 18. Die Sendevorrichtung 17 zum Senden eines Zugtürparameters weist eine Schalteinheit 10, 11, 14 auf, welche zum Abgreifen des Zugtürparameters ausgebildet ist. Die Sendevorrichtung 17 weist ferner eine mit der Schalteinheit 10, 11, 14 verbundenen RFID-Transponder-Sensoreinheit 15 auf, welche zum Übertragen des Zugtürparameters an mindestens einen RFID-Transponder 2 ausgebildet ist. Die Sendevorrichtung 17 weist ferner den RFID-Transponder 2 auf, welcher zum Speichern und Senden des Zugtürparameters ausgebildet ist.

Der Zugtürparameter umfasst bevorzugt einen Schaltzustand der Zugtür. Der Zugtürparameter kann, insbesondere zusätzlich, einen individuellen zugspezifischen Zugparameter umfassen. Der individuelle zugspezifische Zugparameter kann eine Zugnummer sein. Der Zugtürparameter kann, insbesondere zusätzlich, mehrere individuelle zugspezifische Zugparameter umfassen. Die Sendevorrichtung 17 kann zum Senden von einer Mehrzahl von Zugtürparametern ausgebildet sein. Es kann von der Sendevorrichtung 17 ein Zugtürparameter oder eine Mehrzahl von Zugtürparametern gesendet werden.

Der RFID-Transponder 2 kann zum veränderbaren oder unveränderbaren Speichern des Zugtürparameters ausgebildet sein. Der RFID-Transponder 2 ist semiaktiv oder passiv ausgebildet. Der RFID-Transponder 2 weist eine Übertragungsfrequenz von 860 bis 870 MHz auf.

Die Empfangsvorrichtung 18 zum Empfangen eines Zugtürparameters weist mindestens eine RFID-Antenne 3 auf, welche zum Empfangen des Zugtürparameters ausgebildet ist. Die Empfangsvorrichtung 18 weist ferner eine RFID-Leseeinheit 4 auf, welche zum Lesen des Zugtürparameters und zur Weiterleitung des Zugtürparameters an eine speicherprogrammierbare Steuerungseinheit ausgebildet ist. Die Empfangsvorrichtung 18 weist ferner die speicherprogrammierbare Steuerungseinheit 5 auf, welche eine Verarbeitungslogik zur Plausibilitätsprüfung des Zugtürparameters umfasst und welche zum Weiterleiten des plausiblitätsgeprüften Zugtürparameters an eine Bahnsteigtür-Steuereinheit 7 ausgebildet ist. Die Bahnsteigtür-Steuereinheit 7 ist zum Ausgeben von einem Steuersignal zum Öffnen oder Schließen der Bahnsteigtür 8 ausgebildet.

Das System zeichnet sich dadurch aus, dass es zugseitig nur eine Einrichtung zum Signalabgriff der Fahrerbedienung benötigt, nämlich des Schaltzustands. Ferner können kommerziell verfügbare RFID-Komponenten verwendet werden, die diesen Abgriff an eine RFID-Antenne 3 oder mehrere RFID-Antennen 3 an der Strecke an eine weiterverarbeitende Rechnerlösung, insbesondere eine speicherprogrammierbare Steuerungseinheit 5, zuführen, die dann nach Auswertung die Kommandos bzw. Steuerbefehle an die Türsteuerung bzw. Bahnsteigtür-Steuereinheit 7 der Bahnsteigtür schickt bzw. wodurch eine Freigabe oder ein Öffnen der Bahnsteigtür 8 bewirkt wird.

Das System besteht aus zugseitigen und streckenseitigen Komponenten: zugseitig werden RFID-Transponder 2 (auch: RFID-Tags) verbaut, die zwei Schaltzustände über die Luftschnittstelle übertragen können. Die Schaltzustände werden von den durch den Fahrer kommandierten Befehlen "Freigabe" (F) und "Öffnung" (Ö), die bei einem Stationshalt zur zugseitigen Türöffnung gegeben werden, abgegriffen und übernommen.

Diese Information bzw. der Zugtürparameter kann kontinuierlich an die im Gleisbett befindliche RFID-Antenne 3 übertragen und weiter an die RFID-Leseeinheit 4 geleitet werden. Die RFID-Leseeinheit 4 kann die Informationen bzw. den Zugtürparameter über eine Datenschnittstelle an eine speicherprogrammierbare Steuerungseinheit 5 (SPS) senden, in der eine Verarbeitungslogik die Plausibilität der empfangenen Daten, insbesondere des Zugtürparameters, prüft. Bei ordnungsgemäßem Empfang der Daten bzw. des Zugtürparameters und einer anstehenden Freigabe oder Öffnung kann diese Information an den Bahnsteigtürcontroller bzw. Bahnsteigtür-Steuereinheit 7 über eine Schnittstelle weitergegeben werden, der seinerseits die Bahnsteigtüren 8 öffnet.

Die Datenerfassung wird erst bei der Einfahrt eines Zugs 1 in die Station gestartet: das Stellwerk 6 meldet auf Grund der Gleisbelegung des Stationsgleises die Einfahrt des Zugs 1 an die speicherprogrammierbare Steuerungseinheit 5. Die speicherprogrammierbare Steuerungseinheit 5 schaltet damit die RFID-Leseeinheit 4 in einen Betriebszustand, sodass Daten, insbesondere der Zugtürparameter, empfangen werden können. Befindet sich der Zug 1 im Bereich der Halteposition, hier der Plattform 12, beginnt die Kommunikation mit den RFID-Tags bzw. den RFID-Transpondern 2 und läuft für die gesamte Haltezeit weiter. Die vom Fahrer ausgelöste Information bzw. der vom Fahrer ausgelöste Schaltzustand wird über Schalteinrichtungen bzw. über eine Schalteinheit 10, 11, 14 abgegriffen, den RFID-Tags bzw. dem RFID-Transponder 2 zugeführt und in Echtzeit permanent übertragen, sodass Schaltzustandsänderungen sofort erfasst werden. Die speicherprogrammierbare Steuerungseinheit 5 prüft permanent die Plausibilität der Daten bzw. des Zugtürparameters auf Konsistenz. Um dem Fall der Datenpufferung und damit der Verarbeitung veralteter Daten bzw. veralteter Zugtürparameter vorzubeugen, werden speicherprogrammierbare Steuerungseinheit 5 und RFID-Leseeinheit 4 zeitsynchronisiert und nur Telegramme, die einen plausiblen Zeitstempel tragen, werden verarbeitet. Die RFID-Leseeinheit 4 ist mit der speicherprogrammierbaren Steuerung 5 über eine LAN-Verbindung verbunden. Bei gültigen und plausiblen Daten bzw. Zugtürparameter wird in Abhängigkeit des Schaltzustandes diese Information an den Bahnsteigtür-Controller bzw. die Bahnsteigtür-Steuereinheit 7 weitergegeben. Am Ende der Fahrgastwechselzeit wird, ausgelöst durch den Schließbefehl des Fahrers die Öffnungs- und Freigabeinformation zurückgenommen, sodass die speicherprogrammierbare Steuerungseinheit 5 in Richtung Bahnsteigtür-Controller bzw. - Steuereinheit 7 wieder den Grundzustand ausgibt und damit auch die Bahnsteigtüren 8 geschlossen werden.

Das System wird mit entsprechender Sicherheitstechnik für Bahnanwendungen gebaut: Die speicherprogrammierbare Steuerungseinheit 5 wertet drähtige antivalente Eingangsmeldungen vom Stellwerk von der Stellwerkeinheit 40 aus und gibt Kommandos, insbesondere basierend auf dem Zugtürparameter, in drähtiger antivalenter Form an den Bahnsteigtürcontroller bzw. - Bahnsteigtür-Steuereinheit 7 weiter. Benachbarte Plattformen 13 können ebenfalls speicherprogrammierbare Steuerungen 51, 52 aufweisen. Die speicherprogrammierbaren Steuerungen 5, 51, 52 können über ein lokales Netzwerk (LAN) oder/und Lichtwellenleiter 54 mit einander verbunden sein. Die Informationen der speicherprogrammierbaren Steuerungen 5, 51, 52 können mit einem Diagnose-Koppelrechner 52 zur Auswertung und Überprüfung der Signale verbunden sein.

Um die Robustheit des Systems zu erhöhen, können Komponenten, z.B. RFID-Transponder 2 oder/und RFID-Antenne 3, redundant eingesetzt werden. Jedes Zugende kann mit beispielsweise je 4 Tags bzw. RFID-Transpondern 2 - wie in Fig. 2 gezeigt - ausgestattet werden, um bei Kommunikationsverlust zu einzelnen Tags bzw. RFID-Transpondern 2 die Funktion zu erhalten. Jeder Tag bzw. jeder RFID-Transponder 2 kann individuelle zugspezifische Parameter tragen, um eine eindeutige Zuordnung zum Zug 1 (über die Zugnummer) zur Fahrerstandseite und Öffnungsseite zu unterstützen. Die insbesondere im Gleisbett vorhandenen RFID-Antennen 3 können ebenfalls redundant ausgeführt sein, um bei Ausfall (Kabelbruch) weiterhin betriebsfähig zu bleiben, vgl. Fig. 2. In Fig. 2 sind zudem die Gleise 55 dargestellt.

Durch eine komplexe Verarbeitungsalgorithmik kann das System basierend auf minimalen Eingangsdaten (zugseitig Freigabe bzw. Öffnung) und landseitig vom Stellwerk 6 der Gleisbelegung vorteilhaft selbständig die erforderlichen Kommandos aus dem Zugtürparameter ableiten und an die Türsteuerung bzw. Bahnsteigtür-Steuereinheit 7 weitergeben.

Die Fig. 1 zeigt eine beispielhafte Ausführung des erfindungsgemäßen Systems. Der Zug 1 umfasst Räder 9. Der Zug 1 umfasst Schalteinheiten 10 zum Abgreifen des Zugtürparameters Freigabe und Schalteinheiten 11 zum Abgreifen des Zugtürparameters Öffnen, welche bespielsweise jeweils mindestens einmal im vorderen und im hinteren Zugbereich des Zuges 1 ausgebildet sind. Die Schalteinheiten 10, 11 sind jeweils mit einem RFID-Transponder 2 verbunden. Im Gleisbett sind RFID-Antennen 3 angeordnet, welche mit der RFID-Leseeinheit 4 verbunden sind. Die speicherprogrammierbare Steuerung (SPS) 5 ist mit dem Stellwerk 6 und der RFID-Leseeinheit 4 verbunden. Die speicherprogrammierbare Steuerung (SPS) 5 ist ferner mit der Bahnsteigtür-Steuereinheit 7 zum Steuern der Bahnsteigtür 8 verbunden.

Die Fig. 2 zeigt eine Draufsicht des Zuges 1 auf den Gleisen 55, welcher sich an der Plattform 12 befindet. Zudem sind Gleise 55, zugehörig zur benachbarten Plattform 13, gezeigt. Im Gleisbett kann zwischen den Gleisen 55 jeweils an beiden Zugenden mindestens eine RFID-Antenne 3 angeordnet sein. Bevorzugt können mehrere RFID-Antennen 3 angeordnet sein (zusätzlich gestrichelte Boxen). Die RFID-Leseeinheit 4 sind jeweils an der Plattform 12, 13 angeordnet. Der Zug 1 umfasst beispielhaft jeweils vier RFI D-Transponder 2 an jedem Zugende.

Die Fig. 3 zeigt neben den Schalteinheiten 10, 11 zusätzlich Schalteinheiten 14 zum Abgreifen des Zugtürparameters Schließen. Die Schalteinheiten 10, 11, 14 sind mit den RFID-Transponder-Sensoreinheiten 15 verbunden, welche wiederum mit den RFID-Transpondern 2 verbunden sind. Die Sendevorrichtung 17 ist zugseitig ausgebildet. Die Empfangsvorrichtung 18 ist gleisseitig ausgebildet. Ein Netzgerät 16 versorgt die RFID-Leseeinheit 4. Die auf den RFID-Transpondern 2 gespeicherte Information kann von den RFID-Leseeinheiten 4 gelesen werden (in der Figur dargestellt durch den Doppelpfeil). Die Stellwerkeinheit 40 und die Bahnsteigtür-Steuereinheit 7 sind mit der speicherprogrammierbare Steuerung 5 verbunden. Durch ein lokales Netzwerk (LAN) oder/und Lichtwellenleiter 54 kann die speicherprogrammierbare Steuerung 5 mit speicherprogrammierbaren Steuerungen 51, 52 benachbarter Plattformen verbunden sein. Ein Diagnose-Koppelrechner 53 ist über ein lokales Netzwerk (LAN) oder/und Lichtwellenleiter 54 mit den speicherprogrammierbare Steuerung 5, 51, 52 verbunden.

Die Fig. 4 zeigt eine beispielhafte Ausführung des erfindungsgemäßen Verfahrens 20 zum Freigeben oder/und Öffnen oder/und Schließen 29 von Bahnsteigtüren aufweisend die Schritte des Abgreifens 21, des Übertragens 22, des Sendens 23, des Empfangens des Zugtürparameters 24, des Lesens 25, des ersten Weiterleitens 26, des Prüfens 27, des zweiten Weiterleitens 28 und der Freigabe oder/und des Öffnens oder/und des Schließens 29 auf.

Im Schritt des Abgreifens 21 wird ein Zugtürparameter mittels einer Schalteinheit abgegriffen, wobei der Zugtürparameter einen Schaltzustand in Bezug zu einem Öffnungszustand der Zugtür umfasst.

Im Schritt des Übertragens 22 wird der Zugtürparameter mittels eines mit der Schalteinheit verbundenen RFID-Transponder-Sensoranschlusses an mindestens einen RFID-Transponder übertragen.

Im Schritt des Sendens 23 wird der Zugtürparameter mittels des Transponders an mindestens eine RFID-Antenne gesendet.

Im Schritt des Empfangens 24 wird der Zugtürparameter mittels der RFID-Antenne empfangen.

Im Schritt des Lesens 25 wird der Zugtürparameter mittels einer RFID-Leseeinheit gelesen und im Schritt des ersten Weiterleitens 26 wird der Zugtürparameter an eine speicherprogrammierbare Steuerungseinheit weitergeleitet.

Im Schritt des Prüfens 27 wird der Zugtürparameter auf Plausibilität mittels einer von der speicherprogrammierbaren Steuerung umfassten Verarbeitungslogik geprüft.

Bei plausiblem Zugtürparameter wird im Schritt des zweiten Weiterleitens 28 der Zugtürparameter an eine Bahnsteigtür-Steuereinheit weitergeleitet.

Im Schritt der Freigabe oder/und des Öffnens oder/und des Schließens 29 der Bahnsteigtür wird die Bahnsteigtür basierend auf dem Zugtürparameter freigegeben oder/und geöffnet oder/und geschlossen. Bevorzugt wird im Schritt der Freigabe oder des Öffnens oder des Schließens 29 der Bahnsteigtür die Bahnsteigtür basierend auf dem Zugtürparameter freigegeben oder geöffnet oder geschlossen. Insbesondere kann im Schritt der Freigabe die Bahnsteigtür basierend auf dem Zugtürparameter freigegeben werden. Insbesondere kann im Schritt des Öffnens die Bahnsteigtür basierend auf dem Zugtürparameter geöffnet werden. Insbesondere kann im Schritt des Schließens die Bahnsteigtür basierend auf dem Zugtürparameter geschlossen werden.

Das erfindungsgemäße Verfahren 20 kann ferner die Schritte des Empfangens eines Einfahrtsignals 30 und des Schaltens 31 aufweisen. Im Schritt des Empfangens 30 wird ein Einfahrtsignal eines Zuges mittels der speicherprogrammierbaren Steuerung empfangen, wobei das Einfahrtssignal insbesondere von einem Stellwerk ausgesendet wurde. Ausgelöst durch das empfangene Einfahrtssignal, wird im Schritt des Schaltens 31 die RFID-Leseeinheit in einen empfangsbereiten Betriebszustand mittels der speicherprogrammierbaren Steuerung geschaltet.

Das erfindungsgemäße Verfahren 20 kann ferner den Schritt der kontinuierlichen Kommunikation des mindestens einen RFID-Transponders mit der mindestens einen RFID-Antenne aufweisen, sobald sich ein Zug im Haltebereich befindet.

Die Plausibilitätsprüfung prüft die kontinuierlich empfangenen Zugtürparameter auf Konsistenz. Die Plausibilitätsprüfung kann auch die topologische Sicht miteinschließen: eine Freigabe-Öffnung zur Bahnsteig-abgewandten Seite kann bevorzugt zu keiner Öffnung der Bahnsteigtüren führen. Dazu kann insbesondere die richtungsbezogene Öffnungsinformation mit der zugspezifischen Information verglichen werden, beispielsweise wie der Zug physisch am Gleis steht (wo ist der Fahrerstand 1 und wo ist der Fahrerstand 2), wo die erwartete Plattform-Seite ist und ob die Freigabe oder Öffnung auch für diese Seite gegeben ist.

Um eine Plausibilitätsprüfung durchführen zu können, ist eine Mindestanzahl an meldenden Tags bzw. RFID-Transpondern notwendig, deren Information, insbesondere der Zugtürparameter, gegeneinander verglichen wird. Der Vergleich kann vorzugsweise von beiden Wagenenden erfolgen, um sicherzustellen, dass der Zug vollständig in der Station steht. Melden sich Tags bzw. RFID-Transponder nur von einem Wagenende, müssen sich mindestens 2 der für die freigebende bzw. öffnende Seite melden. Meldet sich von jedem Wagenende ein Tag bzw. RFID-Transponder, muss nur 1 Tag bzw. RFID-Transponder für die freigebende bzw. öffnende Seite vorhanden sein.

Ferner kann ein Schritt der Zugidentifizierung vom Verfahren 20 umfasst sein. Der Zug kann durch seine Zugnummer identifiziert werden. Die Zugnummer kann als individueller zugspezifischer Parameter vom Zugtürparameter umfasst sein. Auf Basis einer Mehrheitsentscheidung kann der Zug identifiziert werden und nur dessen Informationen, insbesondere der Zugtürparameter oder die Mehrzahl von Zugtürparametern, können für diesen Stationshalt als gültig erachtet werden. Die Mehrheitsentscheidung kann basierend auf dem Vergleich der Anzahl der Telegramme aufweisend eine erste Zugnummer und aufweisend eine zweite Zugnummer getroffen werden. Es können insbesondere mehr Telegramme vom Zug, beispielsweise mit der ersten Zugnummer, auf dem betreffenden Gleis umfassend die zu steuernden Bahnsteigtüren empfangen werden als Telegramme von einem anderen Zug, beispielsweise mit der zweiten Zugnummer, auf dem Nebengleis.

Die speicherprogrammierbare Steuerungseinheit und die RFID-Leseeinheit sind zeitsynchronisiert. Die speicherprogrammierbare Steuerungseinheit verarbeitet nur Zugtürparameter mit einem plausiblen Zeitstempel. Nur ein gültiger und plausibler Zugtürparameter wird von der speicherprogrammierbaren Steuerung an die Bahnsteigtür-Steuereinheit weitergegeben.

Der Zugtürparameter umfasst den Schaltzustand des Freigebens einer Zugtür oder/und des Öffnens einer Zugtür. Der Zugtürparameter kann ferner einen individuellen zugspezifischen Zugparameter umfassen.

Ausgelöst durch einen Schließbefehl an die Zugtür, wird die Öffnungs- und Freigabeinformation zurückgenommen, so dass die speicherprogrammierbare Steuerungseinheit den Grundzustand an die Bahnsteigtür-Steuereinheit ausgibt, so dass die Bahnsteigtüren geschlossen werden.

Obwohl die Erfindung im Detail durch das bevorzugte Ausführungsbeispiel näher illustriert wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Zug
- 2: RFID-Transponder
- 3: RFID-Antenne
- 4: RFID-Leseeinheit
- 5: speicherprogrammierbare Steuerung (SPS)
- 6: Stellwerk
- 7: Bahnsteigtür-Steuereinheit
- 8: Bahnsteigtür
- 9: Rad
- 10: Schalteinheit zum Abgreifen des Zugtürparameters Freigabe
- 11: Schalteinheit zum Abgreifen des Zugtürparameters Öffnen
- 12: Plattform
- 13: Plattform
- 14: Schalteinheit zum Abgreifen des Zugtürparameters Schließen
- 15: RFID-Transponder-Sensoreinheit
- 16: Netzgerät der RFID-Leseeinheit
- 17: Sendevorrichtung
- 18: Empfangsvorrichtung
- 20: Verfahren
- 21: Abgreifen
- 22: Übertragen
- 23: Senden
- 24: Empfangen
- 25: Lesen
- 26: erstes Weiterleiten
- 27: Prüfen
- 28: zweites Weiterleiten
- 29: Freigabe oder/und Öffnen oder/und Schließen
- 30: Empfangen eines Einfahrtsignals
- 31: Schalten
- 40: Stellwerkeinheit
- 51, 52: speicherprogrammierbare Steuerung benachbarter Plattformen
- 53: Diagnose-Koppelrechner
- 54: lokales Netzwerk (LAN) oder/und Lichtwellenleiter
- 55: Gleise

## Patentansprüche

1. Sendevorrichtung (17) zum Senden eines Zugtürparameters aufweisend
- eine Schalteinheit (10, 11, 14) ausgebildet zum Abgreifen des Zugtürparameters, und
- eine mit der Schalteinheit verbundenen RFID-Transponder-Sensoreinheit (15), ausgebildet zum Übertragen des Zugtürparameters an mindestens einen RFID-Transponder (2), und
- den RFID-Transponder, ausgebildet zum Speichern und Senden des Zugtürparameters.

2. Sendevorrichtung nach Anspruch 1, wobei der RFID-Transponder semiaktiv oder passiv ausgebildet ist.

3. Sendevorrichtung nach einem der Ansprüche 1 bis 2, wobei der RFID-Transponder eine Übertragungsfrequenz von 860 bis 870 MHz aufweist.

4. Empfangsvorrichtung (18) zum Empfangen eines Zugtürparameters aufweisend
- mindestens eine RFID-Antenne (3), ausgebildet zum Empfangen des Zugtürparameters,
- eine RFID-Leseeinheit (4) ausgebildet zum Lesen des Zugtürparameters und Weiterleitung des Zugtürparameters an eine speicherprogrammierbare Steuerungseinheit (5),
- die speicherprogrammierbare Steuerungseinheit umfassend eine Verarbeitungslogik zur Plausibilitätsprüfung des Zugtürparameters und ausgebildet zum Weiterleiten des plausiblitätsgeprüften Zugtürparameters an eine Bahnsteigtür-Steuereinheit (7), welche zum Ausgeben von einem Steuersignal zum Öffnen oder Schließen der Bahnsteigtür (8) ausgebildet ist.

5. System umfassend eine Sendevorrichtung nach einem der Ansprüche 1 bis 3 und eine Empfangsvorrichtung nach Anspruch 4.

6. Verfahren (20) zum Freigeben oder/und Öffnen oder/und Schließen von Bahnsteigtüren aufweisend die folgenden Schritte:
- Abgreifen (21) eines Zugtürparameters mittels einer Schalteinheit, wobei der Zugtürparameter einen Schaltzustand in Bezug zu einem Öffnungszustand der Zugtür umfasst
- Übertragen (22) des Zugtürparameters mittels eines mit der Schalteinheit verbundenen RFID-Transponder-Sensoranschlusses an mindestens einen RFID-Transponder,
- Senden (23) des Zugtürparameters mittels des Transponders an mindestens eine RFID-Antenne,
- Empfangen (24) des Zugtürparameters mittels der RFID-Antenne,
- Lesen (25) des Zugtürparameters mittels einer RFID-Leseeinheit und erstes Weiterleiten (26) des Zugtürparameters an eine speicherprogrammierbare Steuerungseinheit,
- Prüfen (27) des Zugtürparameters auf Plausibilität mittels einer von der speicherprogrammierbaren Steuerung umfassten Verarbeitungslogik,
- bei plausiblem Zugtürparameter, zweites Weiterleiten (28) des Zugtürparameters an eine Bahnsteigtür-Steuereinheit,
- Freigabe oder/und Öffnen oder/und Schließen (29) der Bahnsteigtür basierend auf dem Zugtürparameter.

7. Verfahren nach Anspruch 6, ferner aufweisend die Schritte:
- Empfangen (30) eines Einfahrtsignals eines Zuges mittels der speicherprogrammierbaren Steuerung, wobei das Einfahrtssignal insbesondere von einem Stellwerk ausgesendet wurde,
- Ausgelöst durch das empfangene Einfahrtssignal, Schalten (31) der RFID-Leseeinheit in einen empfangsbereiten Betriebszustand mittels der speicherprogrammierbaren Steuerung.

8. Verfahren nach einem der Ansprüche 6 bis 7, ferner aufweisend den Schritt:
- kontinuierliche Kommunikation des mindestens einen RFID-Transponders mit der mindestens einen RFID-Antenne, sobald sich ein Zug im Haltebereich befindet.

9. Verfahren nach einem der Ansprüche 6 bis 8, wobei die Plausibilitätsprüfung die kontinuierlich empfangenen Zugtürparameter auf Konsistenz prüft.

10. Verfahren nach einem der Ansprüche 6 bis 9, wobei die speicherprogrammierbare Steuerungseinheit und die RFID-Leseeinheit zeitsynchronisiert sind.

11. Verfahren nach Anspruch 10, wobei die speicherprogrammierbare Steuerungseinheit nur Zugtürparameter mit einem plausiblen Zeitstempel verarbeitet.

12. Verfahren nach einem der Ansprüche 6 bis 11, wobei nur ein gültiger und plausibler Zugtürparameter von der speicherprogrammierbaren Steuerung an die Bahnsteigtür-Steuereinheit weitergeleitet wird.

13. Verfahren nach einem der Ansprüche 6 bis 12, wobei der Zugtürparameter den Schaltzustand des Freigebens einer Zugtür oder/und des Öffnens einer Zugtür umfasst.

14. Verfahren nach einem der Ansprüche 6 bis 13, wobei der Zugtürparameter ferner einen individuellen zugspezifischen Zugparameter umfasst.

15. Verfahren nach einem der Ansprüche 6 bis 14, wobei, ausgelöst durch einen Schließbefehl an die Zugtür, die Öffnungs- und Freigabeinformation zurückgenommen wird, so dass die speicherprogrammierbare Steuerungseinheit den Grundzustand an die Bahnsteigtür-Steuereinheit ausgibt, so dass die Bahnsteigtüren geschlossen werden.
